# EUROPÄISCHE PATENTSCHRIFT

(11) **EP 1 846 712 B1**
(45) Veröffentlichungstag und Bekanntmachung des Hinweises auf die Patenterteilung: **13.06.2012**
(21) Anmeldenummer: 06725601.6
(22) Anmeldetag: 06.04.2006
(51) Int. Cl.: F25D 27/00

(54) **KÄLTEGERÄT MIT INNENRAUMBELEUCHTUNG**
REFRIGERATING DEVICE WITH ILLUMINATION OF THE INNER CHAMBER
APPAREIL FRIGORIFIQUE A ECLAIRAGE DE L'ESPACE INTERIEUR

(30) Priorität: 10.05.2005 DE 102005021562
(43) Veröffentlichungstag der Anmeldung: 24.10.2007
(73) Patentinhaber: BSH Bosch und Siemens Hausgeräte GmbH, 81739 München (DE)
(72) Erfinder: KRAUSS, Harald, 73430 Aalen (DE)
(86) Internationale Anmeldenummer: PCT/EP2006/061377
(87) Internationale Veröffentlichungsnummer: WO 2006/120095

(56) Entgegenhaltungen:
- EP-A- 0 971 186
- PATENT ABSTRACTS OF JAPAN Bd. 2000, Nr. 06, 22. September 2000 (2000-09-22) -& JP 2000 088452 A (TOSHIBA CORP), 31. März 2000 (2000-03-31)
- PATENT ABSTRACTS OF JAPAN Bd. 2000, Nr. 06, 22. September 2000 (2000-09-22) -& JP 2000 088451 A (SANYO ELECTRIC CO LTD), 31. März 2000 (2000-03-31)
- PATENT ABSTRACTS OF JAPAN Bd. 017, Nr. 574 (M-1498), 19. Oktober 1993 (1993-10-19) & JP 05 164461 A (MATSUSHITA REFRIG CO LTD), 29. Juni 1993 (1993-06-29)
- PATENT ABSTRACTS OF JAPAN Bd. 1996, Nr. 12, 26. Dezember 1996 (1996-12-26) -& JP 08 200941 A (TOSHIBA CORP), 9. August 1996 (1996-08-09)

## Beschreibung

Die vorliegende Erfindung betrifft ein Kältegerät und insbesondere eine Innenraumbeleuchtung eines solchen Kältegeräts.

Herkömmlicherweise hat eine solche Innenraumbeleuchtung als Lichtquelle eine Glühlampe, die als eine punktförmige Lichtquelle angesehen werden kann und keine homogene, schattenfreie Ausleuchtung des Innenraums ermöglicht. Die Gehäuse der genannten Innenraumbeleuchtungen werden herkömmlicherweise auf der Innenhaut einer Wand des Kältegeräts, also in den Innenraum vorspringend montiert. Dies hat zur Folge, dass der Innenraum im Bereich der montierten Innenraumbeleuchtung geschmälert ist. Daher ist man auch schon dazu übergegangen, das Gehäuse dieser Innenraumbeleuchtungen zumindest teilweise versenkt in der Wand des Kühlraumes anzuordnen. Dies hat jedoch eine verschlechterte Ausleuchtung des Innenraumes zur Folge.

Weiterhin sind in jüngerer Zeit Innenraumbeleuchtungen vorgeschlagen worden, die eine langgestreckte Lichtquelle z. B. in Form einer Leuchtstoffröhre verwenden, welche vertikal orientiert an einer Wand des Kältegeräts montiert werden kann, um mehrere durch Fachböden voneinander getrennte Fächer dieses Innenraums auszuleuchten.

Speziell bei einer solchen Innenraumbeleuchtung ergibt sich das Problem, dass, wenn sie weit in den Innenraum vorspringt, sämtliche Fachböden schmaler gemacht werden müssen, um an der Beleuchtung vorbei in den Innenraum eingeschoben werden zu können. Somit geht wertvolle Stellfläche auf den Fachböden verloren.

Die gattungsbildende Offenlegungsschrift JP 2000 088 452 A zeigt einen Kühlschrank, wobei in einer Seitenwand eine Lampe angeordnet ist.

Die Offenlegungsschrift JP 2000 088 451 A zeigt einen Kühlschrank, wobei in einer Decke eine Lichtquelle angeordnet ist.

Die Offenlegungsschrift JP 05 164 461 A zeigt einen Kühlschrank, wobei in einer Ecke eine Lampe angeordnet ist.

Die Offenlegungsschrift JP 08 200 941 A zeigt einen Kühlschrank, wobei in einem Deckenbereich eine Lampe angeordnet ist.

Aufgabe der Erfindung ist, ein Kältegerät mit einer Lichtquelle, insbesondere einer langgestreckte Lichtquelle verwendenden Innenraumbeleuchtung zu schaffen, bei dem die Ausbeleuchtung des Innenraums mit einfachen konstruktiven Maßnahmen verbessert und die Nachteile des Standes der Technik verhindert sind.

Diese Aufgabe wird gelöst durch die Merkmale des Anspruches 1. Durch das zur Tür des Kältegerätes hin reflektierte Licht z. B. durch eine entsprechend geneigte Reflektoranordnung ist auch bei einer in der Wärmeisolation einer dem Innenraum umgebenen Wand des Kühlgeräts versenkt angeordneten Innenraumbeleuchtung eine günstige Ausleuchtung des Innnenraums bei gleichzeitigem Lagerraumgewinn im Innenraum, insbesondere, wenn es sich um eine langgestreckte Lichtquelle handelt, erzielbar. Besonders einfach positionsgenau zum Gehäuse der Innenraum beleuchtung zuordenbar ist der Reflektor, wenn dieser nach einer bevorzugten Ausführungsform durch die Rückwand des Gehäuses gebildet wird. Hierdurch wird zusätzlich eine Verringerung der Teilzahl erreicht. Gemäß einem weiteren Merkmal der Erfindung ist vorgesehen, dass die Rückwand des Gehäuses in eine der isolierenden Wände eintaucht, wobei die Eintauchhilfe der Rückwand in die isolierende Wand in der Umgebung der Lichtquelle maximal und mit zunehmendem Abstand von der Lichtquelle also zur Korpusrückwand hin verringert ist. Dieser Verlauf der Rückwand erlaubt es, der Innenraumbeleuchtung bei vernachlässigbarem Verlust an Isolationsvolumen eine große Breite zu geben. Außerdem wird ein großer Teil des von der Lichtquelle in einer zu der isolierenden Wand des Gehäuses in etwa parallelen Richtung oder zu dieser Wand hin ausgestrahlten Lichtes an der Rückwand des Gehäuses in den Innenraum hinein gestreut.

Die Lichtquelle ist vorzugsweise an einem der Frontseite des Kältegeräts zugewandten Bereich der Rückwand angeordnet. Dadurch ist sie zur Vorderseite des Gerätes hin weitgehend abgeschattet, und die Gefahr einer Blendung eines in den Innenraum schauenden Benutzers durch die Lichtquelle ist vermindert.

Um eine hohe Lichtausbeute im Innenraum zu erzielen, ist die Rückwand vorzugsweise als Reflektor ausgebildet.

Die Rückwand des Gehäuses der Innenraumbeleuchtung ist vorzugsweise schaumseitig an einer Innenhaut der isolierenden Wand ein Fenster der Innenhaut ausfüllend angebracht. So wird die Rückwand beim Ausschäumen der isolierenden Wand von dem Schaum gegen die Innenhaut gedrückt, und die Gefahr eines Durchtrittes von Schaum zwischen der Innenhaut und der Rückwand ist gering.

Im Hinblick auf eine vereinfachte Montage ist die Rückwand des Beleuchtungsgehäuses wenigstens 2-teilig ausgebildet, wobei der der Lichtquelle zugewandte Teil länger ausgebildet ist und zumindest teilweise in der Wärmeisolation sitzt, während der andere Teil auf der Innenseite der Wand angeordnet ist. Um ein weiteres Teil des Gehäuses der Innenraumbeleuchtung zu befestigen, ist an der Rückwand vorzugsweise wenigstens eine Stecknut gebildet.

Insbesondere ist vorzugsweise eine zur Vorderseite des Kältegeräts hin offene Stecknut an einem der Vorderseite des Kältegeräts benachbarten Randbereich der Rückwand gebildet. Dies erlaubt es, ein in dieser Stecknut befestigtes Gehäuseteil parallel zur isolierenden Wand, zur Vorderseite des Kältegeräts hin, abzuziehen. Durch eine geeignete Formgebung der Fachböden kann ermöglicht werden, dass das Gehäuseteil nach vorne abgezogen werden kann, ohne dass hierfür die Fachböden entfernt werden müssen.

Vorzugsweise liegt die Lichtquelle frei und kann ausgetauscht werden, wenn das Gehäuseteil entfernt ist.

Um der Gefahr einer Blendung des Benutzers entgegen zu wirken, ist ferner dieses Gehäuseteil vorzugsweise opak.

Zur Befestigung eines weiteren Gehäuseteils ist vorzugsweise eine senkrecht zur isolierenden Wand offene Stecknut an einem der Rückseite des Kältegeräts benachbarten Randbereich der Rückwand gebildet. Durch die unterschiedliche Orientierung der Stecknuten ist sichergestellt, dass diese zweites Gehäuseteil sich nicht ungewolt gleichzeitig löst, wenn das erste entfernt wird.

Ein Rand des Fensters der Innenhaut ist vorzugsweise jeweils durch das in die erste und/oder zweite Stecknut eingesteckte Gehäuseteil verdeckt.

Weitere Merkmale und Vorteile der Erfindung ergeben sich anhand der Beschreibung eines Ausführungsbeispiels unter Bezugnahme auf die beigefügten Figuren. Es zeigen:

Fig. 1 einen vertikalen Schnitt durch ein erfindungsgemäßes Kältegerät; und

Fig. 2 einen horizontalen Schnitt durch eine isolierende Wand des Kältegerätegehäuses entlang der Linie II aus Fig. 1.

Fig. 1 zeigt einen vertikalen Schnitt durch ein erfindungsgemäßes Kältegerät mit einem Gehäuse, das sich zusammensetzt aus einem Korpus 1 mit Seitenwänden 2 und einer Rückwand 3 sowie mit einer an den Korpus 1 angeschlagenen Tür 4, die sämtlich als mit einem Isoliermaterial ausgeschäumte Hohlkörper ausgeführt sind. Der von Korpus 1 und Tür 4 umschlossene Innenraum 5 ist durch Fachböden 6 in mehrere Fächer 7, 8 unterteilt. Das zuunterst gelegene Fach 8 enthält einen Auszugkasten; seine Tiefe ist zugunsten einer Verdichternische 9 an der Rückseite des Geräts kleiner gemacht als die der darüber liegenden Fächer 7.

Eine Innenraumbeleuchtung 10 erstreckt sich an einer der Seitenwände 2 über die gesamte Höhe der Fächer 7.

Fig. 2 zeigt den Aufbau der Innenraumbeleuchtung 10 anhand eines Schnitts durch die isolierende Seitenwand 2 in Höhe der Linie II aus Fig. 1. Die Seitenwand 2 ist in an sich bekannter Weise aufgebaut aus einer starren Innenhaut 11, die durch Tiefziehen aus einer Kunststoffplatine geformt ist und den gesamten Innenraum 5 einteilig umgibt, einer ebenfalls steifen Außenhaut 12 und einer dazwischen liegenden Isolationsschicht 13 aus einem expandierten Polymermaterial.

In die Innenhaut 11 ist ein Fenster geschnitten, welches schaumseitig mit einer Rückwand 14 der Innenraumbeleuchtung 10 hinterlegt ist. Die Rückwand 14 hat einen umlaufenden Randsteg 15, der rings um das Fenster herum an der Schaumseite der Innenhaut 11 schaumdicht, z.B. durch Verklebung, befestigt ist.

Die Tiefe, auf der die Rückwand 14 in die Isolationsschicht 13 eingreift, ist in einem der Vorderseite des Korpus 1 benachbarten Bereich 16 am größten; zur Rückseite des Korpus 1 hin schließt sich ein schräges Wandstück 17 an, dessen Eindringtiefe in die Isolationsschicht 13 mit zunehmender Entfernung von einer am vorderen Bereich 16 angeordneten langgestreckten Lichtquelle 18 immer geringer wird. Das schräge Wandstück 17 ist innenseitig als Reflektor, z. B. spiegelnd beschichtet, um von der Lichtquelle 18 her darauf treffendes Licht mit möglichst geringem Verlust zu einer lichtdurchlässigen Streuscheibe 19 zu reflektieren, die die Innenraumbeleuchtung 10 vom Innenraum 5 abgrenzt. Um das Licht von der Streuscheibe 19 aus möglichst diffus in den Innenraum 5 zu verteilen, kann die Streuscheibe 19 milchig trüb sein oder mit eingeprägten, das Licht in unterschiedliche Richtungen brechenden Strukturen versehen sein.

Eine weitere reflektierende Oberfläche 20 ist zwischen dem vorderen Bereich 16 der Rückwand und der Lichtquelle 18 angeordnet.

An dem vorderen Bereich 16 der Rückwand 14 ist ein durch das Fenster der Innenhaut 11 hindurchgreifender Steg 21 mit einer zur Vorderseite des Korpus 1 hin offenen Stecknut 22 geformt. In die Stecknut 22 greift eine Feder 23 eines Kunststoffstrangprofils ein, das ein weiteres Teil 24 des Gehäuses der Innenraumbeleuchtung 10 bildet. Das Gehäuseteil 24 ist an einer Rastspitze 25 des Stegs 21 lösbar verrastet und hat eine zur Rückwand 3 des Korpus hin (nach rechts in Fig. 2) offene Nut 26, in welche eine Feder der Streuscheibe 19 eingreift.

In geringem Abstand von der Streuscheibe 19 verläuft eine Kante 27 eines Fachbodens 6. Wie man leicht sieht, behindert diese Kante 27 nicht ein Abziehen des Gehäuseteils 24 zur Vorderseite des Korpus 1 hin, d.h. nach links in der Perspektive der Fig. 2. Wenn das Gehäuseteil 24 entfernt ist, liegt die Lichtquelle 18 der Innenraumbeleuchtung frei und kann ausgewechselt werden.

Dort, wo das schräge Wandstück 17 der Rückwand 14 auf die Innenhaut 11 trifft, ist in der Rückwand 14 eine zum Innenraum 5 hin offene Nut 28 gebildet, in der eine Feder eines ebenfalls als Strangprofil gefertigten Gehäuseteils 29 verrastet ist, das, ebenfalls durch eine Nut-Feder-Verbindung, eine rückwärtige Halterung für die Streuscheibe 19 bildet. Das Gehäuseteil 29 umfasst ein in Verlängerung des schrägen Wandstücks 17 der Rückwand 14 verlaufendes, ebenfalls reflektierend beschichtetes Wandstück 30.

## Patentansprüche

1. Kältegerät mit einem von wärmeisolierendem Korpus (1) und einer Tür (4) umgebenen Innenraum (5) in dem eine Innenraumbeleuchtung (10) angeordnet ist, die an einer der Wände (2, 3, 4) des Korpus (1) vorgesehen ist und die ein Gehäuse (14, 19, 24, 29) und eine Lichtquelle (18) umfasst, wobei die Innenraumbeleuchtung (10) einen Reflektor (14) aufweist, der das von der Lichtquelle (18) abgegebene Licht in Richtung zur Tür (4) hin reflektiert und wobei die Rückwand (14) des Gehäuses (14, 19, 24, 29) zumindest teilweise in eine der isolierenden Wände (2) eintaucht, **dadurch gekennzeichnet, dass** die Eintauchtiefe der Rückwand (14) in die isolierende Wand (2) in der Umgebung der Lichtquelle (18) maximal und mit zunehmendem Abstand von der Lichtquelle (18) zur Korpusrückwand hin verringert ist.

2. Kältegerät nach Anspruch 1, **dadurch gekennzeichnet, dass** die innenraumbeteuchtung (10) eine langgestreckte Lichtquelle (18) aufweist und an einer der Seitenwände (2) des Korpus (1) angeordnet ist.

3. Kältegerät nach Anspruch 1 oder Anspruch 2, **dadurch gekennzeichnet, dass** der Reflektor durch die Rückwand (14) des Gehäuses (14, 19, 24, 29) gebildet ist.

4. Kältegerät nach einem der Ansprüche 1 bis 3, **dadurch gekennzeichnet, dass** die Lichtquelle (18) an einem der Frontseite des Kältegeräts zugewandten Bereich (16) der Rückwand (14) angeordnet ist.

5. Kältegerät nach einem der vorhergehenden Ansprüche, **dadurch gekennzeichnet, dass** die Rückwand (14) als Reflektor ausgebildet ist.

6. Kältegerät nach einem der vorhergehenden Ansprüche, **dadurch gekennzeichnet, dass** die Rückwand (14) schaumseitig an einer Innenhaut (11) der isolierenden Wand (2) ein Fenster der Innenhaut (11) ausfüllend angebracht ist.

7. Kältegerät nach einem der vorhergehenden Ansprüche, **dadurch gekennzeichnet, dass** die Rückwand (14) wenigstens 2-teilig ausgeführt ist, wobei zumindest der die Lichtquelle (18) aufweisende Teil (17) in die isolierende Wand (2) eintaucht.

8. Kältegerät nach Anspruch 7, **dadurch gekennzeichnet, dass** der weitere Teil (30) der Rückwand (14) lösbar auf die Innenseite der wärtneisolierenden Wand (2) aufgesetzt ist

9. Kältegerät nach Anspruch 7 oder 8, **dadurch gekennzeichnet, dass** die beiden Teile (17; 30) der Rückwand (14) eine schräge Ebene bilden, die zur Korpusrückwand hin ansteigt.

10. Kältegerät nach einem der vorhergehenden Ansprüche, **dadurch gekennzeichnet, dass** an der Rückwand (14) wenigstens eine Stecknut (22, 28) zum Befestigen eines weiteren Teils (24, 29) des Gehäuses (14, 19, 24, 29) gebildet ist.

11. Kältegerät nach einem der vorhergehenden Ansprüche, **dadurch gekennzeichnet, dass** eine zur Vorderseite des Kältegeräts hin offene Stecknut (22) an einem der Vorderseite des Kältegeräts benachbarten Randbereich der Rückwand (14) gebildet ist.

12. Kältegerät nach Anspruch 5, **dadurch gekennzeichnet, dass** ein in die nach vom offene Stecknut (22) eingestecktes Gehäuseteil (22) der Innenraumbeleuchtung aus der Stecknut (22) entfernbar ist, und dass die Lichtquelle (18) frei liegt, wenn das Gehäuseteil (24) entfernt ist.

13. Kältegerät nach Anspruch 6, **dadurch gekennzeichnet, dass** das Gehäuseteil (24) opak ist.

14. Kältegerät nach einem der vorhergehenden Ansprüche, **dadurch gekennzeichnet, dass** eine senkrecht zur isolierenden Wand (2) offene Stecknut (28) an einem der Rückseite des Kältegeräts benachbarten Randbereich der Rückwand (14) gebildet ist

15. Kältegerät nach Anspruch 6 und Anspruch 12 oder 14, **dadurch gekennzeichnet, dass** ein Rand des Fensters durch das in die Stecknut (22, 28) eingesteckte Gehäuseteil (24, 29) verdeckt ist

16. Kältegerät nach einem der vorhergehenden Ansprüche, dass die Rückwand (14) zumindest im Wesentlichen über die Höhe des Innenraumes und an dessen beiden seitlichen Wänden (2) angeordnet ist.

## Claims

1. Refrigerating appliance with an interior space (5) which is enclosed by a thermally insulating body (1) and a door (4) and in which is arranged an interior space lighting means (10), which is provided at one of the walls (2, 3, 4) of the body (1) and which comprises a housing (14, 19, 24, 29) and a light source (18), wherein the interior space lighting means (10) comprises a reflector (14) which reflects the light, which is delivered by the light source (18), in direction towards the door (4) and wherein the rear wall (14) of the housing (14, 19, 24, 29) enters at least partly into one of the insulating walls (2), **characterised in that** the depth of entry of the rear wall (14) into the insulating wall (2) is at a maximum in the vicinity of the light source (18) and reduces towards the body rear wall with increasing spacing from the light source (18).

2. Refrigerating appliance according to claim 1, **characterised in that** the interior space lighting means (10) comprises an elongate light source (18) and is arranged at one of the side walls (2) of the body (1).

3. Refrigerating appliance according to claim 1 or claim 2, **characterised in that** the reflector is formed by the rear wall (14) of the housing (14, 19, 24, 29).

4. Refrigerating appliance according to any one of claims 1 to 3, **characterised in that** the light source (18) is arranged at a region (16) of the rear wall (14) facing the front side of the refrigerating appliance.

5. Refrigerating appliance according to any one of the preceding claims, **characterised in that** the rear wall (14) is constructed as a reflector.

6. Refrigerating appliance according to any one of the preceding claims, **characterised in that** the rear wall (14) is mounted at an inner skin (11) of the insulating wall (2) at a foam side to fill a window of the inner skin (11).

7. Refrigerating appliance according to any one of the preceding claims, **characterised in that** the rear wall (14) is of at least two-part construction, wherein at least the part (17) having the light source (18) enters the insulating wall (2).

8. Refrigerating appliance according to claim 7, **characterised in that** the further part (30) of the rear wall (14) is detachably placed on the inner side of the thermally insulating wall (2).

9. Refrigerating appliance according to claim 7 or 8, **characterised in that** the two parts (17; 30) of the rear wall (14) form an inclined plane which rises towards the body rear wall.

10. Refrigerating appliance according to any one of the preceding claims, **characterised in that** at least one insert groove (22, 28) for fastening a further part (24, 29) of the housing (14, 19, 24, 29) is formed at the rear wall (14).

11. Refrigerating appliance according to any one of the preceding claims, **characterised in that** an insert groove (22) open towards the front side of the refrigerating appliance is formed at an edge region of the rear wall (14) adjacent to the front side of the refrigerating appliance.

12. Refrigerating appliance according to claim 5, **characterised in that** a housing part (22), which is inserted into the insert groove (22) open towards the front, of the interior space lighting means is removable from the insert groove (22) and that the light source (18) is exposed when the housing part (24) is removed.

13. Refrigerating appliance according to claim 6, **characterised in that** the housing part (24) is opaque.

14. Refrigerating appliance according to any one of the preceding claims, **characterised in that** an insert groove (28) open perpendicularly to the insulating wall (2) is formed at an edge region of the rear wall (14) adjacent to the rear side of the refrigerating appliance.

15. Refrigerating appliance according to claim 6 and claim 12 or 14, **characterised in that** an edge of the window is covered by the housing part (24, 29) inserted into the insert groove (22, 28).

16. Refrigerating appliance according to any one of the preceding claims, **characterised in that** the rear wall (14) is arranged at least substantially over the height of the interior space and at the two lateral walls (2) thereof.

## Revendications

1. Appareil frigorifique comprenant un espace intérieur (5) entouré d'un corps calorifuge (1) et d'une porte (4), dans lequel espace intérieur est disposé un éclairage d'espace intérieur (10) qui est ménagé sur l'une des parois (2, 3, 4) du corps (1) et comprend un boîtier (14, 19, 24, 29) et une source de lumière (18), l'éclairage d'espace intérieur (10) présentant un réflecteur (14) qui réfléchit la lumière émise par la source de lumière (18) en direction de la porte (4) et la paroi arrière (14) du boîtier (14, 19, 24, 29) plongeant au moins en partie dans l'une des parois calorifuges (2), **caractérisé en ce que** la profondeur d'immersion de la paroi arrière (14) dans la paroi calorifuge (2) est maximale dans les environs de la source de lumière (18) et est diminuée en direction de la paroi arrière du corps au fur et à mesure que la distance augmente par rapport à la source de lumière (18).

2. Appareil frigorifique selon la revendication 1, **caractérisé en ce que** l'éclairage d'espace intérieur (10) présente une source de lumière allongée (18) et est disposé sur l'une des parois latérales (2) du corps (1).

3. Appareil frigorifique selon la revendication 1 ou la revendication 2, **caractérisé en ce que** le réflecteur est formé par la paroi arrière (14) du boîtier (14, 19, 24, 29).

4. Appareil frigorifique selon l'une quelconque des revendications 1 à 3, **caractérisé en ce que** la source de lumière (18) est disposée sur une zone (16) de la paroi arrière (14), tournée vers la face avant de l'appareil frigorifique.

5. Appareil frigorifique selon l'une quelconque des revendications précédentes, **caractérisé en ce que** la paroi arrière (14) est réalisée en tant que réflecteur.

6. Appareil frigorifique selon l'une quelconque des revendications précédentes, **caractérisé en ce que** la paroi arrière (14), côté mousse, est posée sur une peau intérieure (11) de la paroi calorifuge (2) en remplissant une fenêtre de la peau intérieure (11).

7. Appareil frigorifique selon l'une quelconque des revendications précédentes, **caractérisé en ce que** la paroi arrière (14) est réalisée au moins en deux parties, au moins la partie (17) présentant la source de lumière (18) plongeant dans la paroi calorifuge (2).

8. Appareil frigorifique selon la revendication 7, **caractérisé en ce que** l'autre partie (30) de la paroi arrière (14) est posée de manière amovible sur le côté intérieur de la paroi calorifuge (2).

9. Appareil frigorifique selon la revendication 7 ou 8, **caractérisé en ce que** les deux parties (17 ; 30) de la paroi arrière (14) forment un plan oblique qui croît en direction de la paroi arrière du corps.

10. Appareil frigorifique selon l'une quelconque des revendications précédentes, **caractérisé en ce qu'**au moins une rainure d'emboîtement (22, 28) destinée à fixer une partie supplémentaire (24, 29) du boîtier (14, 19, 24, 29) est formée sur la paroi arrière (14).

11. Appareil frigorifique selon l'une quelconque des revendications précédentes, **caractérisé en ce qu'**une rainure d'emboîtement (22, 28) ouverte en direction du côté avant de l'appareil frigorifique est formée sur une partie de bord de la paroi arrière (14), adjacente au côté avant de l'appareil frigorifique.

12. Appareil frigorifique selon la revendication 5, **caractérisé en ce qu'**une partie (22) de boîtier de l'éclairage d'espace intérieur, emboîtée dans la rainure d'emboîtement (22) ouverte vers l'avant, peut être retirée de la rainure d'emboîtement (22) et **en ce que** la source de lumière (18) est dégagée lorsque la partie (24) de boîtier est retirée.

13. Appareil frigorifique selon la revendication 6, **caractérisé en ce que** la partie (24) de boîtier est opaque.

14. Appareil frigorifique selon l'une quelconque des revendications précédentes, **caractérisé en ce qu'**une rainure d'emboîtement (28) ouverte perpendiculairement à la paroi calorifuge (2) est formée sur une partie de bord de la paroi arrière (14), adjacente au côté arrière de l'appareil frigorifique.

15. Appareil frigorifique selon la revendication 6 et la revendication 12 ou 14, **caractérisé en ce qu'**un bord de la fenêtre est recouvert par la partie (24, 29) de boîtier emboîtée dans la rainure d'emboîtement (22, 29).

16. Appareil frigorifique selon l'une quelconque des revendications précédentes, **caractérisé en ce que** la paroi arrière (14) est disposée au moins essentiellement au-dessus de la hauteur de l'espace intérieur et sur les deux parois latérales (2) de celui-ci.
